# EUROPÄISCHE PATENTSCHRIFT

(11) **EP 0 960 275 B1**
(45) Veröffentlichungstag und Bekanntmachung des Hinweises auf die Patenterteilung: **11.08.2004**
(21) Anmeldenummer: 98966148.3
(22) Anmeldetag: 17.11.1998
(51) Int. Cl.: F02M 63/02, F02M 59/36, F02M 59/06

(54) **HOCHDRUCKPUMPE ZUR KRAFTSTOFFVERSORGUNG BEI KRAFTSTOFFEINSPRITZSYSTEMEN VON BRENNKRAFTMASCHINEN**
HIGH PRESSURE PUMP FOR SUPPLYING FUEL IN FUEL INJECTION SYSTEMS OF INTERNAL COMBUSTION ENGINES
POMPE HAUTE PRESSION DESTINEE A L'ALIMENTATION EN CARBURANT DES SYSTEMES A INJECTION DE CARBURANT DE MOTEURS A COMBUSTION INTERNE

(30) Priorität: 17.12.1997 DE 19756087
(43) Veröffentlichungstag der Anmeldung: 01.12.1999
(73) Patentinhaber: ROBERT BOSCH GMBH, 70442 Stuttgart (DE)
(72) Erfinder: GÜNTERT, Josef, D-70839 Gerlingen (DE); HAMMER, Jürgen, D-70734 Fellbach (DE)
(86) Internationale Anmeldenummer: PCT/DE1998/003379
(87) Internationale Veröffentlichungsnummer: WO 1999/031383

(56) Entgegenhaltungen:
- EP-A- 0 459 429
- EP-A- 0 481 964
- EP-A- 0 889 233
- US-A- 5 626 114

## Beschreibung

### Stand der Technik

Die Erfindung betrifft eine Hochdruckpumpe nach dem Oberbegriff des Anspruchs 1.

Bei herkömmlichen Kraftstoffeinspritzsystemen der vorab geschilderten Art wird normalerweise unabhängig vom Bedarf ein konstanter Kraftstoffstrom durch die Vorförderpumpe in einzelne Elemente der Hochdruckpumpe gefördert. Die einzelnen Elemente der Hochdruckpumpe können beispielsweise mehrere Zylinder sein, in denen jeweils ein Kolben hin- und herbewegbar ist, um den Kraftstoff anzusaugen und mit Hochdruck zu beaufschlagen. Wenn unabhängig vom Bedarf ein konstanter drehzahlabhängiger Kraftstoffstrom von der Hochdruckpumpe in die gemeinsame Verteilerleiste gefördert wird, bedeutet das, daß die Leistungsaufnahme der Hochdruckpumpe auch bei sinkendem Bedarf konstant ist. Das wirkt sich ungünstig auf den Gesamtwirkungsgrad der Brennkraftmaschine aus. Des weiteren muß die überschüssige, auf Hochdruck verdichtete Kraftstoffmenge wieder aus der Hochdruckpumpe abgesteuert werden, was zu Temperaturerhöhungen des Kraftstoffs führt.

Zur Verbesserung des Gesamtwirkungsgrads der Brennkraftmaschine ist vorgeschlagen worden, eine geregelte, elektrische Niederdruckförderpumpe zu verwenden, um den Kraftstoffstrom zu den einzelnen Elementen der Hochdruckpumpe zu steuern. Diese Lösung hat unter anderem jedoch den Nachteil, daß es beim Ansaughub der Hochdruckpumpe zu Beschädigungen infolge von Kavitation kommen kann.

Aus der US 5,626,114 ist eine Radialkolben-Hochdruckpumpe bei denen eine hochdruckseitige Druckregelung für alle Pumpenelemente durch ein Druckregelventil einer Ventil-Einheit vorgenommen wird. Diese Ventil-Einheit besteht aus einem 2/2-Wegeventil mit einer vorgeschalteten Drossel und einem parallel dazu angeordneten Druckregelventil. Hochdruckseitig ist diese Ventileinheit an der Verteilerleiste (common-rail) und einer Bypassleitung der Verteilerleiste angeschlossen. Niederdruckseitig ist die Ventil-einheit mit einer drucklosen Rücklaufleitung verbunden.

Das 2/2-Wegeventil wird beim Start der Brennkraftmaschine geöffnet, damit der Hochdruckbereich des Kraftstoffeinspritzsystems mit dem Druck der Vorförderpumpe beaufschlagt wird. Sobald die Brennkraftmaschine läuft, wird das 2/2-Wegeventil geschlossen. In geschlossenem Zustand des 2/2-Wegeventils übernimmt das parallel geschaltete Druckregelventil die Druckregelung der Verteilerleiste. Dies bedeutet, dass die Hochdruckumpe immer gegen den in der Verteilerleiste herrschenden Hochdruck fördert, was die zuvor genannten Nachteile hinsichtlich Gesamtwirkungsgrad und Kraftstofferhitzung hat.

Aus der EP 0 459 429 A1 ist eine Hochdruckpumpe mit einem Pumpenelement bekannt bei der zwischen Hochdruckseite und Niederdruckseite des Pumpenelements ein Stromventil vorgesehen ist. Dieses Stromventil wird so angesteuert, dass die gewünschte Fördermenge zur Hochdruckseite gefördert wird. Der überschüssige Kraftstoff wird über die Niederdruckseite in den Kraftstofftank zurückgeführt. Nachteilig an dieser Fördermengenregelung ist, dass für jedes Pumpenelement ein Stromventil benötigt wird, und dass der überschüssige Kraftstoff in dem Pumpenelement zuerst unter Druck gesetzt und anschließend in dem Stromventil entspannt wird. Das führt zu einer unerwünschten Erwärmung des Kraftstoffs und verschlechtert den Nutzungsgrad der Hochdruckpumpe.

Außerdem ist in der EP 0 481 964 A2 eine Hochdruckpumpe mit einem Pumpenelement vorgeschlagen worden, bei der die Befüllung des Pumpenelements und damit auch dessen Fördermenge durch ein 2/2-Wege-Magnetventil gesteuert wird. Das 2/2-Wegeventil kann die hydraulische Verbindung zwischen der Niederdruckseite der Hochdruckpumpe und dem Pumpenelement freigeben oder verschließen und dadurch die Fördermenge der Hochdruckpumpe einstellen. Diese Fördermengenregelung ist nur auf Hochdruckpumpen mit mehreren Pumpenelementen übertragbar, wenn für jedes Pumpenelement ein 2/2-Wegeventil vorgesehen wird. Dadurch steigen die Kosten für die Fördermengenregelung mit der Zahl der Pumpenelemente stark an.

Der Erfindung liegt daher das Problem zugrunde, eine Hochdruckpumpe bereitzustellen, welche die vorstehend genannten Nachteile überwindet. Insbesondere sollen Beschädigungen der einzelnen Elemente der Hochdruckpumpe im Betrieb vermieden werden. Darüber hinaus soll eine einfach aufgebaute Hochdruckpumpe geschaffen werden, die hohe Sicherheitsanforderungen erfüllt und trotzdem kostengünstig hergestellt werden kann.

Das Problem wird durch die in dem unabhängigen Patentanspruch offenbarte Hochdruckpumpe gelöst. Besondere Ausführungsarten der Erfindung sind in den Unteransprüchen offenbart.

Das erfindungsgemäß angeordnete Wegeventil erlaubt die Fördermengenregelung einer Hochdruckpumpe mit mehreren Pumpenelementen durch ein Wegeventil. Dadurch werden Kosten bei der Herstellung der Hochdruckpumpe eingespart. Zudem wird der Bauraum der Hochdruckpumpe in vorteilhafter Weise begrenzt.

Damit ist es auch möglich, durch eine geeignete Regelstrategie den Druck in der gemeinsamen Verteilerleiste auf einen erwünschten Sollwert zu regeln. Die Hochdruckpumpe dient dabei als Steller im Druckregelkreis.

Außerdem trägt die erfindungsgemäße Fördermengenregelung zur Verbesserung des Motorgesamtwirkungsgrads bei, weil die Leistungsaufnahme der Hochdruckpumpe dadurch sinkt. Die erfindungsgemäße Bedarfsmengensteuerung des von der Hochdruckpumpe geförderten Kraftstoffstroms liefert darüber hinaus den Vorteil, daß eine nur teilweise Befüllung der einzelnen Pumpenelemente der Hochdruckpumpe, wie sie bei der Saugmengeregelung auftritt, vermieden wird. Dadurch wird die Kavitationsgefahr verringert.

Die Erfindung ist dadurch gekennzeichnet, daß das Wegeventil ein 3/2-Wegeventil ist, das in dem gemeinsamen Kanal angebracht ist und den gemeinsamen Kanal in einer ersten Ventilstellung mit der gemeinsamen Verteilerleiste und in einer zweiten Ventilstellung mit dem Niederdruckteil des Kraftstoffeinspritzsystems verbindet. In der zweiten Ventilstellung gelangt der Kraftstoffstrom wieder drucklos in den Niederdruckteil des Kraftstoffeinspritzsystems, ohne mit Hochdruck beaufschlagt zu werden. Der Kraftstoffstrom kann entweder in den Kraftstofftank oder in die Verbindungsleitung zwischen der Vorförderpumpe und der Hochdruckpumpe zurückgeführt werden. Dadurch, daß der gesamte Kraftstoffstrom durch die Hochdruckpumpe gefördert wird, kann eine Aufteilung in einen Förderstrom und einen Schmierstrom im Niederdruckteil entfallen.

Eine besondere Ausführungsart der Erfindung ist dadurch gekennzeichnet, daß zwischen dem Wegeventil und der gemeinsamen Verteilerleiste ein Rückschlagventil angeordnet ist. In der ersten Ventilstellung ist der gemeinsame Kanal mit der gemeinsamen Verteilerleiste verbunden. Durch das zwischen dem Wegeventil und der gemeinsamen Verteilerleiste angeordnete Rückschlagventil wird erreicht, daß der Kraftstoff durch die einzelnen Elemente der Hochdruckpumpe solange verdichtet wird, bis ein gewünschter Druck erreicht ist. Wenn der gewünschte Druck erreicht ist, öffnet das Rückschlagventil und der Kraftstoff strömt in die gemeinsame Verteilerleiste. Der Krafstoff wird also nur dann in der Hochdruckpumpe mit Hochdruck beaufschlagt, wenn sich das Wegeventil in der ersten Ventilstellung befindet.

Eine weitere besondere Ausführungsart der Erfindung ist dadurch gekennzeichnet, daß das Wegeventil magnetisch betätigbar ist. Durch die magnetische Betätigung des Wegeventils können kurze Schaltzeiten realisiert werden.

Eine weitere besondere Ausführungsart der Erfindung ist dadurch gekennzeichnet, daß die Hochdruckpumpe eine Radialkolbenpumpe ist, die eine in einem Pumpengehäuse gelagerte Antriebswelle, die exzentrisch ausgebildet ist oder in Umfangsrichtung nockenartige Erhebungen aufweist, und vorzugsweise mehrere bezüglich der Antriebswelle radial in einem jeweiligen Zylinderraum angeordnete Kolben umfaßt, die durch Drehen der Antriebswelle in dem jeweiligen Zylinderraum in radialer Richtung hin und her bewegbar sind. Derartige Radialkolbenpumpen sind insbesondere für Common-Rail-Einspritzsysteme geeignet. Beim Hin- und Herbewegen der Kolben wird zuerst Kaftstoff angesaugt und dann verdichtet.

Die vorliegende Erfindung hat allgemein den Vorteil, daß sie einfach und kostengünstig realisiert werden kann. Der Grundgedanke der vorliegenden Erfindung kann zudem in einfacher Art und Weise auf herkömmliche Hochdruckpumpen angewendet werden, weil bekannte Komponenten aus herkömmlichen Hochdruckpumpen verwendet werden können. Dadurch wird der Entwicklungsaufwand und das Kostenrisiko gering gehalten.

Weitere Vorteile, Merkmale und Einzelheiten der Erfindung ergeben sich aus den Unteransprüchen sowie der nachfolgenden Beschreibung, in der unter Bezugnahme auf die Zeichnungen ein Ausführungsbeispiel im Einzelnen beschrieben ist. Ein Weg zum Ausführen der beanspruchten Erfindung ist nachfolgend anhand der Zeichnungen im Einzelnen erläutert.
- Figur 1: zeigt eine schematische Darstellung eines Kraftstoffeinspritzsystems mit einer Hochdruckpumpe und einem Wegeventil in einer ersten Ventilstellung;
- Figur 2: zeigt eine schematische Darstellung des Kraftstoffeinspritzsystems aus Figur 1 mit dem Wegeventil in einer zweiten Ventilstellung; und
- Figur 3: zeigt eine Ausführungsform einer erfindungsgemäßen Hochdruckpumpe.

Figur 1 zeigt eine schematische Darstellung eines Kraftstoffeinspritzsystems mit einer erfindungsgemäßen Hochdruckpumpe, die insgesamt mit 1 bezeichnet ist. Eine Vorförderpumpe 2 liefert aus einem Tank 3 Kraftstoff 4 durch eine Kraftstoffleitung 5 zu der Hochdruckpumpe 1. Die Hochdruckpumpe 1 umfaßt drei Elemente 6, 7, 8. Die Elemente 6, 7, 8 werden jeweils von einem Zylinder gebildet, in dem sich ein Kolben hin- und herbewegen kann. Wenn sich die in Figur 1 dargestellten Kolben nach unten bewegen, wird Kraftstoff durch die Kraftstoffleitung 5 angesaugt. Wenn sich die Kolben nach oben bewegen, wird der in den Zylindern enthaltene Kraftstoff komprimiert und in einen gemeinsamen Kanal 10 gefördert.

In den gemeinsamen Kanal 10 ist ein magnetgesteuertes 3/2-Wegeventil 12 eingebaut. In der in Figur 1 gezeigten Stellung des Wegeventils 12, gelangt der Kraftstoff aus dem gemeinsamen Kanal 10 über einen Rücklauf 15 wieder in die Kraftstoffleitung 5.

In Figur 2 ist das gleiche Kraftstoffeinspritzsystem wie in Figur 1 gezeigt. Der einzige Unterschied besteht darin, daß sich das Ventil in einer anderen Stellung befindet. In der in Figur 2 gezeigten Stellung des Wegeventils 12 gelangt der Kraftstoff aus dem gemeinsamen Kanal 10 in einen Kanal 11, in dem ein Rückschlagventil 13 angebracht ist. Im Betrieb der Hochdruckpumpe 1 wird solange Kraftstoff aus den Elementen 6, 7, 8 in den Kanal 11 gefördert, bis der Druck so groß ist, daß das Rückschlagventil 13 öffnet. Dann gelangt der mit Hochdruck beaufschlagte Krafstoff über eine Leitung 14 in eine nicht dargestellte gemeinsame Verteilerleiste.

Bei der in Figur 3 gezeigten Hochdruckpumpe handelt es sich um eine Radialkolbenpumpe zur Kraftstoffhochdruckversorgung bei Kraftstoffeinspritzsystemen von Brennkraftmaschinen. Die Radialkolbenpumpe umfaßt eine in einem Pumpengehäuse 20 gelagerte Antriebswelle 21 mit einem exzentrisch ausgebildeten Wellenabschnitt 22. Auf dem exzentrischen Wellenabschnitt 22 ist ein Ring 23 vorgesehen, gegenüber dem der Wellenabschnitt 22 drehbar ist. Der Ring 23 umfaßt mehrere zueinander versetzte Abflachungen gegen die sich jeweils ein Kolben 24 abstützt. Die Kolben 24 sind jeweils in einem Zylinderraum 25 zur Antriebswelle 21 in radialer Richtung hin- und herbewegbar aufgenommen. Der Fuß des Kolbens 24 ist als Platte 26 ausgebildet, die an dem Ring 23 anliegt. Die Platte 26 ist jeweils durch einen Käfig 27 an dem Kolben 24 befestigt und wird durch eine Feder 28 gegen den Ring 23 gedrückt.

Wenn die Antriebswelle 21 in Drehung versetzt wird, bewirkt die Exzentrizität des Wellenabschnitts 22, daß die Kolben 24 in den Zylinderräumen 25 hin- und herbewegt werden. Wenn sich der Kolben 24 zu der Antriebswelle 21 hin bewegt, wird Kraftstoff aus einer Kraftstoffleitung 5 in den Zylinderraum 25 angesaugt. Wenn sich der Kolben 24 von der Antriebswelle 21 wegbewegt, wird der in dem Zylinderraum 25 befindliche Kraftstoff über Kanäle 30, 31, 32 in einen gemeinsamen Kanal 10 gefördert. In den gemeinsamen Kanal 10 wird der Kraftstoff aus sämtlichen Zylinderräumen gefördert. In der in Figur 3 dargestellten Schnittansicht ist nur ein Zylinderraum 25 zu sehen, aber in der Regel sind mehrere Zylinderräume 25 radial zu der Antriebswelle 21 angeordnet.

Während des Förderhubs sorgt ein Rückschlagventil 35 dafür, daß der Kraftstoff nicht aus dem Zylinderraum 25 in die Kraftstoffleitung 5 gefördert wird. Dementsprechend sorgt ein Rückschlagventil 36 während des Saughubs dafür, daß der Kraftstoff nicht aus dem gemeinsamen.Kanal 10 in den Zylinderraum 25 angesaugt wird.

In dem gemeinsamen Kanal 10 ist ein 3/2-Wegeventil 12 angebracht. Das Wegeventil 12 hat einen zylinderförmigen Körper 41 mit einem trompetenförmigen Verschlußelement 44. In dem zylinderförmigen Körper 41 sind Öffnungen 42, 43 vorgesehen. In der in Figur 3 gezeigten Stellung des Wegeventils 12 kann der Kraftstoff aus dem gemeinsamen Kanal 10 durch die Öffnungen 42, 43 in dem Ventilkörper 41 in einen Kanal 11 gelangen. In dem Kanal 11 ist ein Rückschlagventil 13 angebracht.

Wenn der Druck in dem Kanal 11 den sogenannten Raildruck erreicht, öffnet das Rückschlagventil 13 und der mit Hochdruck beaufschlagte Kraftstoff gelangt durch einen Kanal 50 über eine Hochdruckleitung zu einer gemeinsamen Verteilerleiste, die als common rail bezeichnet wird und in Figur 3 nicht dargestellt ist. In der in Figur 3 gezeigten Stellung des 3/2-Wegeventils 12 wird also mit Hochdruck beaufschlagter Kraftstoff in die gemeinsame Verteilerleiste gefördert. Wenn kein Kraftstoff mehr benötigt wird, schaltet das 3/2-Wegeventil in seine zweite Stellung um.

In der nicht dargestellten zweiten Stellung des 3/2-Wegeventils ist der zylinderförmige Ventilkörper 41 so nach oben verschoben, daß er den Kanal 11 verschließt. Gleichzeitig hebt das trompetenförmige Verschlußelement 44 von seinem Sitz ab, so daß der Kraftstoff aus dem Kanal 10 in einen Raum 51 gelangt, der mit einem nicht dargestellten Rücklauf verbunden ist. In der zweiten Ventilstellung wird der nicht benötigte Kraftstoff also nicht mit Hochdruck beaufschlagt.

## Patentansprüche

1. Hochdruckpumpe für ein Kraftstoffeinspritzsystem einer Brennkraftmaschine, insbesondere ein Common-Rail-Kraftstoffeinspritzsystem, wobei die Hochdruckpumpe (1) Kraftstoff aus einem Niederdruckteil des Kraftstoffeinspritzsystems, der einen Kraftstofftank (3) und eine Vorförderpumpe (2) enthält, in eine gemeinsame Verteilerleiste des Kraftstoffeinspritzsystems fördert, wobei eine Bedarfsmengensteuerung (12) zur Steuerung des von der Hochdruckpumpe (1) geförderten Kraftstoffstroms in die Hochdruckpumpe (1) integriert ist, wobei die Hochdruckpumpe mehrere Pumpenelemente (6, 7, 8) aufweist, die mehreren Pumpenelemente (6, 7, 8) Kraftstoff in einen gemeinsamen Kanal (10) fördern, und die Bedarfsmengensteuerung ein Wegeventil (12) umfaßt, das den von der Hochdruckpumpe (1) geförderten Kraftstoffstrom, je nach Bedarf, entweder zu der gemeinsamen Verteilerleiste oder zu dem Niederdruckteil des Kraftstoffeinspritzsystems liefert, **dadurch gekennzeichnet, daß** das Wegeventil ein 3/2-Wegeventil (12) ist, das in dem gemeinsamen Kanal (10) angebracht ist und den gemeinsamen Kanal (10) in einer ersten Ventilstellung mit der gemeinsamen Verteilerleiste und in einer zweiten Ventilstellung mit dem Niederdruckteil des Kraftstoffeinspritzsystems verbindet.

2. Hochdruckpumpe nach Anspruch 1, **dadurch gekennzeichnet, daß** zwischen dem Wegeventil (12) und der gemeinsamen Verteilerleiste ein Rückschlagventil (13) angeordnet ist.

3. Hochdruckpumpe nach einem der vorhergehenden Ansprüche, **dadurch gekennzeichnet, daß** das Wegeventil (12) magnetisch betätigbar ist.

4. Hochdruckpumpe nach einem der vorhergehenden Ansprüche, **dadurch gekennzeichnet, daß** die Hochdruckpumpe eine Radialkolbenpumpe ist, die eine in einem Pumpengehäuse (20) gelagerte Antriebswelle (21), die exzentrisch ausgebildet ist oder in Umfangsrichtung nockenartige Erhebungen aufweist, und vorzugsweise mehrere bezüglich der Antriebswelle (21) radial in einem jeweiligen Zylinderraum (25) angeordnete Kolben (24) umfaßt, die durch Drehen der Antriebswelle (21) in dem jeweiligen Zylinderraum (25) in radialer Richtung hin und her bewegbar sind.

## Claims

1. High-pressure pump for a fuel injection system of an internal combustion engine, in particular a common-rail fuel injection system, with a high-pressure pump (1) conveying fuel out of a low-pressure part of the fuel injection system, the said low-pressure part containing a fuel tank (3) and a prefeed pump (2), into a common distributor rail of the fuel injection system, an on-demand quantity control (12) for controlling the fuel stream conveyed by the high-pressure pump (1) being integrated into the high-pressure pump (1), the high-pressure pump having a plurality of pump elements (6, 7, 8), the plurality of pump elements (6, 7, 8) conveying fuel into a common duct (10), and the on-demand quantity control comprising a directional valve (12) which delivers the fuel stream conveyed by the high-pressure pump (1), on demand, either to the common distributor rail or to the low-pressure part of the fuel injection system, **characterized in that** the directional valve is a 3/2-way valve (12) which is mounted in the common duct (10) and which connects the common duct (10) to the common distributor rail in a first valve position and to the low-pressure part of the fuel injection system in a second valve position.

2. High-pressure pump according to Claim 1, **characterized in that** a non-return valve (13) is arranged between the directional valve (12) and the common distributor rail.

3. High pressure pump according to one of the preceding claims, **characterized in that** the directional valve (12) can be actuated magnetically.

4. High pressure pump according to one of the preceding claims, **characterized in that** the high-pressure pump is a radial piston pump which has a drive shaft (21) mounted in a pump casing (20), is designed eccentrically or has cam-like elevations in the cirumferential direction, and comprises preferably a plurality of pistons (24) which are arranged in a respective cylinder space (25) radially in relation to the drive shaft (21) and which can be moved back and forth in the radial direction in the respective cylinder space (25) as a result of the rotation of the drive shaft (21).

## Revendications

1. Pompe haute pression pour un système d'injection de carburant d'un moteur à combustion interne, en particulier un système d'injection de carburant à rampe commune (Common Rail), la pompe haute pression (1) alimentant du carburant à partir d'une partie basse pression du système d'injection de carburant, qui contient un réservoir de carburant (3) et une pompe de préalimentation (2), vers une rampe distributrice commune du système d'injection de carburant, avec pour commander le débit de carburant fourni par la pompe haute pression (1), une unité de commande de quantités nécessaires (12) intégrée dans la pompe haute pression (1), la pompe haute pression présentant plusieurs éléments de pompe (6, 7, 8), qui transportent du carburant dans un canal commun (10), et dont l'unité de commande des quantités nécessaires comprend une soupape à voies (12) qui fournit le débit de carburant alimenté par la pompe haute pression (1), selon le besoin, soit vers la rampe distributrice commune, soit vers la partie basse pression du système d'injection de carburant,
**caractérisée en ce que**
la soupape (12) est une soupape à 3/2 voies, disposée dans le canal commun (10) et relie le canal commun (10), dans une première position de distribution, à la rampe distributrice commune et, dans une deuxième position de distribution, à la partie basse pression du système d'injection de carburant.

2. Pompe haute pression selon la revendication 1,
**caractérisée en ce qu'**
un clapet anti-retour (13) est disposé entre la soupape (12) et la rampe distributrice commune.

3. Pompe haute pression selon l'une des revendications précédentes,
**caractérisée en ce que**
la soupape (12) peut être actionnée de façon magnétique.

4. Pompe haute pression selon l'une des revendications précédentes,
**caractérisée en ce que**
la pompe haute pression est une pompe à pistons radiaux, qui comprend un arbre d'entraînement (21) logé dans un carter de pompe (20), configuré de façon excentrique ou présentant des saillies en forme de came en direction périphérique, ainsi que de préférence plusieurs pistons (24) disposés radialement par rapport à l'arbre d'entraînement (21) chacun dans une chambre de cylindre (25) respective, et radialement mobiles en va-et-vient dans la chambre de cylindre (25) respective grâce à une rotation de l'arbre d'entraînement (21).
